# DEMANDE DE BREVET EUROPEEN

(11) **EP 2 365 161 A1**
(43) Date de publication de la demande: **14.09.2011**
(21) Numéro de dépôt: 11157173.3
(22) Date de dépôt: 07.03.2011
(51) Int. Cl.: E04H 17/14

(54) **Section de paroi métallique**

(30) Priorité: 11.03.2010 FR 1051768
(71) Demandeur: Agorespace, 60200 Compiegne (FR)
(72) Inventeur: Kaskosz, Régis, 60200, Compiegne (FR)
(74) Mandataire: Laget, Jean-Loup

(57) **Abrégé**

La section de paroi métallique (1) comporte des profilés métalliques (2) d'extension horizontale présentant une face avant (2a) et une face arrière (2b) en étant disposés espacés les uns au-dessus des autres et portés par deux poteaux reliés aux extrémités des profilés (2). Des moyens de fixation des profilés aux poteaux sont prévus et les profilés (2) sont en outre reliés les uns aux autres par au moins un élément vertical de rigidification (6) fixé sur leur face arrière (2b). Chaque profilé (2) présente au moins un enfoncement longitudinal (8) s'étendant sur toute la longueur de celui-ci et une entretoise (9) est disposée entre chaque profilé et l'élément vertical de rigidification (6). Cette entretoise (9) présente une surface d'appui (10) adaptée à la forme de la face arrière (2b) des profilés (2).

## Description

La présente invention concerne une section de paroi métallique pouvant être reliée à une autre section de paroi du même genre, par exemple pour l'aménagement de terrains destinés à la pratique de sports.

Les sections de paroi connues sont généralement composées d'éléments horizontaux constitués par des planches, reliées les unes aux autres par des éléments verticaux tels que des barres de liaison en bois ou en métal. Les extrémités des planches sont fixées à des poteaux respectifs qui sont destinés à être fixés dans un soubassement ou être enfoncés dans le sol. Dans certains cas, une platine est soudée au poteau et chevillée au sol.

De telles sections de paroi sont connues par exemple de la demande de brevet FR 09 51507 de la demanderesse. Ces sections de paroi peuvent être reliées ensemble de manière à constituer une palissade, ou un mur si elles sont d'une hauteur plus importante.

Typiquement, les terrains à aménager à l'aide de ces sections de paroi sont équipés pour permettre la pratique d'un sport et les sections de paroi peuvent ainsi être utilisées pour délimiter l'aire de jeu ou un fronton sur lequel sont disposés les accessoires tels que filets de buts, panneaux de basket-ball, murs d'escalade, échelles, par exemple.

Pratiquement toutes les sections de parois connues de ce genre sont ainsi composées de planches et de poteaux métalliques.

Cependant, pour une meilleure tenue dans le temps afin de résister aux agressions nécessairement subies par le bois du fait de la succession de pluie, gel et chaleur intense, il est préférable que non seulement les poteaux soient métalliques, mais aussi les éléments horizontaux qui pourraient être fabriqués sous forme de profilés en métal, comme cela est par ailleurs suggéré dans la demande de brevet FR 0951507.

Or, si l'on souhaite utiliser des profilés métalliques relativement longs et minces entre les poteaux, il est nécessaire de prévoir des moyens de rigidification des profilés. Cela peut, entre autres, être obtenu par l'utilisation d'au moins un élément vertical de rigidification comme cela est par ailleurs connu de la demande de brevet FR 09 51507. Cet élément vertical de rigidification relie les éléments horizontaux les uns aux autres et dans l'exemple y décrit, un seul élément vertical de rigidification est disposé au centre, à équidistance de deux poteaux.

Cependant, pour obtenir des sections présentant une longueur de l'ordre de 2,5 m ou plus en utilisant des profilés métalliques horizontaux relativement minces pour réduire de manière optimale la quantité de matériau nécessaire pour la fabrication des profilés tout en réduisant leur poids, il est indispensable de prévoir un profil du profilé qui augmente la résistance aux chocs dans une direction perpendiculairement aux grandes surfaces des profilés.

Cela entraîne un problème à l'utilisation de profilés métalliques dont la face arrière n'est pas entièrement plane à cause du profil mis en oeuvre. Il est alors impossible d'obtenir une surface optimale d'appui des profilés contre l'élément vertical de rigidification, et aussi contre les poteaux.

Le problème est d'autant plus accentué si les profilés métalliques sont constitués par des tôles sur lesquelles une forme avec un ou plusieurs enfoncements à la face avant entraîne nécessairement une ou plusieurs saillies de forme correspondante à la face arrière.

Le but de l'invention est de résoudre ce problème en proposant une section de paroi permettant l'utilisation de profilés métalliques d'extension horizontale présentant une face avant et une face arrière, non planes, d'une forme quelconque, contribuant à la rigidification de chaque profilé de manière à permettre l'obtention de sections de paroi métallique relativement longues, mêmes lorsqu'elles comportent des profilés métalliques sous forme de tôles d'une faible épaisseur.

En raison de l'utilisation envisagée des sections de paroi, les profilés doivent être exempts d'angles vifs, en particulier au niveau des rebords, afin d'éviter des blessures sur les personnes qui peuvent venir en contact accidentel des parois, par exemple lors de l'exercice d'un sport. Cet aspect de sécurité est également entièrement assuré par les profilées des sections de paroi selon l'invention.

L'objet de l'invention est une section de paroi métallique comportant des profilés métalliques d'extension horizontale présentant une face avant et une face arrière, disposés espacés les uns au-dessus des autres et portés par deux poteaux reliés aux extrémités des profilés, et des moyens de fixation desdits profilés auxdits poteaux, lesdits profilés étant en outre reliés les uns aux autres par au moins un élément vertical de rigidification n'ayant pas la fonction de poteau, fixé sur leur face arrière, caractérisée par le fait que chaque profilé présente au moins un enfoncement longitudinal s'étendant sur toute la longueur du profilé, qu'une entretoise est disposée entre chaque profilé et ledit élément vertical de rigidification, que ladite entretoise présente une surface d'appui adaptée à la forme de la face arrière desdits profilés, que lesdits profilés sont des tôles et que ladite surface d'appui de ladite entretoise présente un évidement de forme complémentaire d'une nervure longitudinale formée sur la face arrière des tôles à l'endroit dudit enfoncement longitudinal.

Selon d'autres caractéristiques de l'invention :
- ledit au moins un enfoncement longitudinal est disposé dans une zone médiane des profilés;
- ladite entretoise s'étend sensiblement sur toute la largeur des profilés et présente dans des zones d'extrémité deux trous de fixation des profilés sur ledit élément vertical de rigidification, ces deux trous de fixation étant alignés sur des trous de fixation effectués d'une part dans les profilés et d'autre par dans ledit élément vertical de rigidification afin de recevoir un moyen de fixation;
- l'enfoncement de la tôle, ladite nervure sur la face arrière de celle-ci, ainsi que ledit évidement dans ladite entretoise présentent une forme en secteur de cylindre;
- les rebords longitudinaux des tôles sont repliés sur eux-mêmes vers l'arrière des tôles de manière à venir en appui contre des surfaces d'appui latérales prévues aux extrémités de l'entretoise;
- les rebords longitudinaux des tôles sont repliés globalement en secteur de cylindre et lesdites surfaces d'appui latérales sont inclinées pour recevoir une partie desdits rebords sensiblement définie par l'un des rayons d'un secteur de cylindre respectif;
- l'élément vertical de rigidification est un tube métallique;
- lesdits poteaux présentent globalement une forme en équerre, et une deuxième et une troisième entretoises sont disposées entre les extrémités des profilés et l'une des ailes du poteau respectif, et lesdites deuxième et troisième entretoises présentent une surface d'appui adaptée à la forme de la face avant desdits profilés;
- lesdites deuxième et troisième entretoises s'étendent sensiblement sur toute la largeur desdits profilés et présentent dans des zones d'extrémité deux trous de fixation desdits profilés sur ladite aile du poteau correspondant, ces deux trous de fixation étant alignés sur des trous de fixation effectués d'une part dans lesdits profilés et d'autre part dans ladite aile du poteau correspondant afin de recevoir un moyen de fixation;
- lesdits profilés sont des tôles et ladite surface d'appui desdites deuxième et troisième entretoises présente une nervure de forme complémentaire dudit enfoncement longitudinale formé dans les tôles;
- ladite nervure sur lesdites deuxième et troisième entretoises et ledit enfoncement longitudinal des tôles présentent une forme en secteur de cylindre.

Les caractéristiques et avantages de l'invention ressortiront de la description qui va suivre d'un mode de réalisation non limitatif de l'invention, en référence aux figures annexées dans lesquelles :
- la figure 1 est une vue d'ensemble de face d'une section de paroi métallique selon un mode de réalisation de l'invention;
- la figure 2 est une vue en perspective de face de la section de paroi de la figure 1;
- la figure 3 est une vue partielle de la partie encerclée (III) en haut à gauche de la figure 2;
- la figure 4 est une vue en perspective de derrière de la section de paroi de la figure 1;
- la figure 5 est une vue partielle de la partie encerclée (V) en haut au milieu de la figure 4;
- la figure 6 est une vue partielle en coupe selon VI de la figure 1 montrant une entretoise insérée entre un profilé sous forme d'une tôle et un élément vertical de rigidification;
- la figure 7 est une vue en perspective de l'entretoise de la figure 6;
- la figure 8 est une vue partielle en coupe selon la ligne VIII-VIII de la figure 1 montrant une entretoise insérée entre un profilé sous forme d'une tôle et un élément vertical de rigidification;
- la figure 9 est une vue partielle de la partie encerclée (IX) en haut à gauche de la figure 4;
- la figure 10 est une vue partielle en coupe selon X en haut à droite de la figure 1 montrant une deuxième entretoise insérée entre un profilé sous forme d'une tôle et l'une des ailes d'un montant en équerre;
- la figure 11 est une vue en perspective de la deuxième entretoise de la figure 10;
- la figure 12 et une vue partielle de derrière de deux sections de paroi assemblées l'une à l'autre; et
- la figure 13 est une vue partielle en coupe selon la ligne XIII-XIII de la figure 12 montrant en détail les moyens d'assemblage des sections de paroi.

Dans les figures, les éléments identiques ou équivalents porteront les mêmes signes de référence.

La figure 1 montre l'aspect général d'une section de paroi métallique 1 selon un mode de réalisation de l'invention. Cette section de paroi comporte des profilés métalliques d'extension horizontale 2 présentant une face avant 2a et une face arrière 2b. Les profilés s'étendent parallèlement les uns aux autres et sont de préférence disposés régulièrement espacés les uns au-dessus des autres. Ils sont portés par deux poteaux 3, 4 reliés aux extrémités des profilés par des moyens de fixation 5 à vis et à écrou (voir figure 10 pour plus de détails). Les poteaux 3, 4 sont destinés à être fixés au sol comme illustré à la figure 12 sur laquelle le niveau du sol est schématiquement indiqué par la ligne A-A.

La section de paroi 1 comporte en outre au moins un élément vertical de rigidification 6 reliant les profilés les uns aux autres en étant fixé sur la face arrière 2b de ceux-ci par des moyens de fixation 5 à vis et à écrou (voir figure 6 pour plus de détails). Dans l'exemple illustré, cet élément vertical de rigidification 6 est constitué par un tube métallique présentant une forme rectangulaire (voir figure 8).

Pour des longueurs plus importantes des sections de paroi dépassant 2,5 m, il est préférable d'utiliser deux ou trois éléments verticaux de rigidification 6 du même genre régulièrement espacés suivant la longueur des profilés.

Chaque section de paroi comporte en outre de manière classique des moyens de liaison 7 (voir figure 13) qui sont associés aux poteaux 3, 4 pour permettre de relier une section de paroi 1 à une section de paroi juxtaposée du même genre en reliant un poteau 3 d'une section de paroi au poteau 4 de l'autre, par exemple comme dans la demande de brevet FR 09 51507.

Dans le but d'apporter une rigidité améliorée individuellement à chaque profilé 2, celui-ci présente au moins un enfoncement longitudinal 8 qui s'étend sur toute la longueur du profilé.

Selon une caractéristique importante de l'invention, une entretoise 9 est disposée entre chaque profilé 2 et l'élément vertical de rigidification 6. Cette entretoise 9 présente une surface d'appui 10 (voir figures 6 et 7) adaptée à la face arrière 2b des profilés 2, alors que sa surface d'appui opposée 11 tournée vers l'élément vertical de rigidification 6 est plane. Grâce à cette surface d'appui adaptée 10, toute cette surface est activement utilisée et la force de serrage des moyens de fixation 5 est régulièrement répartie sur toute la surface d'appui.

En serrant les moyens de fixation 5, le métal du profilé est mis en tension d'une manière beaucoup plus efficace grâce à la présence des entretoises 9 et de leur surface d'appui adaptée 10, et devient ainsi plus solide et rigide.

En outre, il n'y a pas de risque de déformation du profilé lors du serrage et son maintien contre l'élément vertical de rigidification 6 est beaucoup plus efficace et rigide.

Dans l'exemple illustré, un seul enfoncement longitudinal 8 est prévu sur le profilé 2 et il est disposé dans une zone médiane du profilé. Il est bien entendu possible de prévoir plusieurs enfoncements longitudinaux 8 sur le profilé et d'adapter l'entretoise 9 en conséquence.

De préférence, l'entretoise 9 s'étend sensiblement sur toute la largeur des profilés 2. Elle présente dans des zones d'extrémité deux trous 12 de fixation des profilés 2 sur l'élément vertical de rigidification 6, ces deux trous de fixation étant alignés sur des trous de fixation 13, 14 effectués d'une part dans les profilés 2 et d'autre part dans l'élément vertical de rigidification 6 afin de recevoir un moyen de fixation 5.

Les profilés 2 sont avantageusement des tôles présentant une épaisseur de 2 à 3 mm et ils sont de préférence en acier. L'entretoise 9 présente un évidement 15 de forme complémentaire d'une nervure longitudinale 16 formée sur la face arrière 2b des tôles à l'endroit de l'enfoncement 8 dans celles-ci.

L'enfoncement de la tôle 8, la nervure 16 sur la face arrière de celle-ci, ainsi que l'évidement 15 dans l'entretoise 9 présentent avantageusement une forme en secteur de cylindre.

Pour rigidifier et stabiliser davantage les tôles, les rebords longitudinaux 17 de celles-ci sont repliés sur eux-mêmes vers l'arrière des tôles 2 de manière à venir en appui contre des surfaces d'appui latérales 18 prévues aux extrémités de l'entretoise 9. De cette manière, tout angle vif sur les bords des tôles est en outre évité.

Les rebords longitudinaux 17 des tôles 2 sont de préférence repliés globalement en secteur de cylindre et les surfaces d'appui latérales 18 sont inclinées pour recevoir une partie des rebords, sensiblement définie par l'un des rayons d'un secteur de cylindre respectif.

Les poteaux 3, 4 présentent globalement une forme en équerre et une deuxième et troisième entretoises 19 sont disposées entre les extrémités des profilés et l'une des ailes du poteau respectif 3, 4 en présentant une surface d'appui 20 adaptée à la forme de la face avant 2a des profilés 2 (voir les figures 10 et 11). Les deuxième et troisième entretoises sont identiques.

Ces entretoises 19 s'étendent de préférence sensiblement sur toute la largeur des profilés 2 et présentent dans des zones d'extrémité deux trous 21 de fixation des profilés 2 sur l'aile du poteau 3, 4. Ces deux trous de fixation 21 sont alignés sur des trous de fixation 22 dans les profilés 2 et sur des trous de fixation 23 dans l'aile du poteau afin de recevoir un moyen de fixation 5.

Dans l'exemple illustré, les profilés sont des tôles et la surface d'appui des deuxième et troisième entretoises 19 présente une nervure 24 de forme complémentaire d'un enfoncement longitudinal 8 formé dans les tôles.

La nervure 24 sur les deuxième et troisième entretoises 19 ainsi que l'enfoncement longitudinal 8 présentent avantageusement une forme en secteur de cylindre.

Finalement, les figures 12 et 13 montrent comment deux sections de paroi métalliques sont reliées l'une à l'autre comme cela est déjà décrit en détail dans la demande de brevet FR 09 51507.

Les sections de paroi 1 peuvent être livrées en pièces détachées pour réduire le volume de transport, si elles ne sont livrées préassemblées pour présenter l'aspect illustré à la figure 1.

Ainsi est obtenue une section de paroi qui peut être entièrement métallique, y compris les entretoises 9 et 19. Cependant, ces dernières peuvent également être fabriquées en une matière plastique pour alléger l'ensemble.

Bien entendu, l'invention n'est pas limitée aux exemples illustrés et décrits, mais peut aussi être appliquée à une section de paroi dans laquelle les profilés ont une forme qui constitue une variante par rapport à celle précédemment décrite et illustrée sur les dessins.

## Revendications

1. Section de paroi métallique (1) comportant des profilés métalliques (2) d'extension horizontale présentant une face avant (2a) et une face arrière (2b), disposés espacés les uns au-dessus des autres et portés par deux poteaux (3, 4) reliés aux extrémités des profilés (2), et des moyens de fixation (5) desdits profilés auxdits poteaux (3, 4), lesdits profilés (2) étant en outre reliés les uns aux autres par au moins un élément vertical de rigidification (6) n'ayant pas la fonction de poteau, fixé sur leur face arrière (2b), **caractérisée par le fait que** chaque profilé (2) présente au moins un enfoncement longitudinal (8) s'étendant sur toute la longueur du profilé, qu'une entretoise (9) est disposée entre chaque profilé et ledit élément vertical de rigidification (6), que ladite entretoise (9) présente une surface d'appui (10) adaptée à la forme de la face arrière (2b) desdits profilés (2), que lesdits profilés (2) sont des tôles et que ladite surface d'appui (10) de ladite entretoise (9) présente un évidement (15) de forme complémentaire d'une nervure longitudinale (16) formée sur la face arrière (2b) des tôles à l'endroit dudit enfoncement (8) longitudinal.

2. Section de paroi selon la revendication 1, **caractérisée par le fait que** ledit au moins un enfoncement longitudinal (8) est disposé dans une zone médiane des profilés (2).

3. Section de paroi selon la revendication 1 ou 2, **caractérisée par le fait que** ladite entretoise (9) s'étend sensiblement sur toute la largeur des profilés (2) et présente dans des zones d'extrémité deux trous de fixation (12) des profilés (2) sur ledit élément vertical de rigidification (6), ces deux trous de fixation (12) étant alignés sur des trous de fixation (13, 14) effectués d'une part dans les profilés (2) et d'autre par dans ledit élément vertical de rigidification (6) afin de recevoir un moyen de fixation (5).

4. Section de paroi selon la revendication 1, **caractérisée par le fait que** l'enfoncement (8) de la tôle (2), ladite nervure (16) sur la face arrière (2b) de celle-ci, ainsi que ledit évidement (15) dans ladite entretoise (9) présentent une forme en secteur de cylindre.

5. Section de paroi selon la revendication 4, **caractérisée par le fait que** les rebords longitudinaux (17) des tôles (2) sont repliés sur eux-mêmes vers l'arrière des tôles de manière à venir en appui contre des surfaces d'appui latérales (18) prévues aux extrémités de l'entretoise (9).

6. Section de paroi selon la revendication 5, **caractérisée par le fait que** les rebords longitudinaux (17) des tôles (2) sont repliés globalement en secteur de cylindre et que lesdites surfaces d'appui latérales (18) sont inclinées pour recevoir une partie desdits rebords (17) sensiblement définie par l'un des rayons d'un secteur de cylindre respectif.

7. Section de paroi selon l'une quelconques des revendications précédentes, **caractérisée par le fait que** l'élément vertical de rigidification (6) est un tube métallique.

8. Section de paroi selon l'une quelconque des revendications précédentes, dans laquelle lesdits poteaux (3, 4) présentent globalement une forme en équerre, **caractérisée par le fait qu'**une deuxième et une troisième entretoises (19) sont disposées entre les extrémités des profilés (2) et l'une des ailes du poteau respectif (3, 4), et en ce que lesdites deuxième et troisième entretoises (19) présentent une surface d'appui (20) adaptée à la forme de la face avant (2a) desdits profilés (2).

9. Section de paroi selon la revendication 8, **caractérisée par le fait que** lesdites deuxième et troisième entretoises (19) s'étendent sensiblement sur toute la largeur desdits profilés (2) et présentent dans des zones d'extrémité deux trous de fixation (21) desdits profilés (2) sur ladite aile du poteau correspondant (3, 4), ces deux trous de fixation (21) étant alignés sur des trous de fixation (22, 23) effectués d'une part dans lesdits profilés (2) et d'autre part dans ladite aile du poteau correspondant (3, 4) afin de recevoir un moyen de fixation (5).

10. Section de paroi selon la revendication 8 ou 9, **caractérisée par le fait que** lesdits profilés (2) sont des tôles et que ladite surface d'appui (20) desdites deuxième et troisième entretoises (19) présente une nervure (24) de forme complémentaire dudit enfoncement longitudinal (8) formé dans les tôles.

11. Section de paroi selon la revendication 10, **caractérisée par le fait que** ladite nervure (24) sur lesdites deuxième et troisième entretoises (19) et ledit enfoncement longitudinal (8) des tôles (2) présentent une forme en secteur de cylindre.
